# EUROPÄISCHE PATENTSCHRIFT

(11) **EP 0 167 032 B1**
(45) Veröffentlichungstag und Bekanntmachung des Hinweises auf die Patenterteilung: **02.11.1989**
(21) Anmeldenummer: 85107243.9
(22) Anmeldetag: 12.06.1985
(51) Int. Cl.: E04F 13/08

(54) **Aufhängevorrichtung für Wandplatten mit einer an einer Wand befestigbaren Querleiste od. dgl. und daran eingehängten, die Wandplatten tragenden Haken**
Device to suspend wall plates with a cross-bar or the like, and hooks supporting the wall plates affixed thereto
Dispositif pour suspendre des plaques murales avec une traverse ou semblant qui peut être fixée à un mur et d'où pendent les crochets supportant les plaques murales

(30) Priorität: 03.07.1984 DE 3424375
(43) Veröffentlichungstag der Anmeldung: 08.01.1986
(73) Patentinhaber: BWM Dübel u. Montagetechnik GmbH, D-7022 Leinfelden Echterdingen (DE)
(72) Erfinder: Reinwarth, Klaus, D-7400 Tübingen (DE); Timmermann, Hermann, D-2870 Delmenhorst (DE)
(74) Vertreter: Schmid, Berthold, Dipl.-Ing.

(56) Entgegenhaltungen:
- DE-A- 3 044 064
- DE-A- 3 106 260
- DE-A- 3 203 467
- DE-A- 3 232 106
- DE-A- 3 237 294
- DE-C- 368 659
- FR-A- 2 362 253
- US-A- 2 079 194

## Beschreibung

Die Erfindung bezieht sich auf ein Aufhängevorrichtungssystem für Wandplatten mit einer an einer Wand befestigbaren Querleiste od. dgl. und darin eingehängten, die Wandplatten mit seinem unteren Ende umgreifenden Haken, wobei jeder Haken ein an den Wandplatten anliegendes Hakenmittelstück und an seinem querleistenseitigen oberen Einhängeende wenigstens einen sich quer zu seiner Längsrichtung erstreckenden, eine Längsfläche oder -kante der Querleiste od. dgl. untergreifenden Ansatz aufweist. Ein derartiges Aufhängevorrichtungssystem ist beispielsweise durch die DE-A-3 203 467 bekannt geworden. Beim Aufhänghaken handelt es sich dort um ein vergleichsweise aufwendiges Blechteil mit einer aus der Blechebene herausgebogenen federnden Zunge. Sie bildet den die Längskante der Querleiste untergreifenden Ansatz, wobei diese Querleiste in vertikaler Richtung zwischen den Ansatz und das obere Hakenende eingeklemmt ist.

Durch die DE-A-3 237 294 ist ein ähnliches Aufhängevorrichtungssystem bekannt geworden. Auch dort findet ein als Bleichteil gestalteter Haken Verwendung, dessen eine Längsfläche der Querleiste untergreifender Ansatz wiederum als aus der Blechebene herausgebogene Zunge ausgebildet ist. Im Gegensatz zum erstgenannten Aufhängevorrichtungssystem wird hier nicht eine seitlich vorstehende Leiste untergriffen, sondern die untere Längsfläche der gesamten, als Profil gestalteten Querleiste, so daß die vertikale Verspannung die gesamte Höhe der Querleiste erfaßt.

Während, wie gesagt, die beiden vorstehend genannten Aufhängevorrichtungssystem aus Blech hergestellte Haken verwenden, sieht die DE-C-368659 die Verwendung von aus Draht gebogenen Haken vor. Dabei ist das obere Hakenende zweimal gegenläufig abgekröpft. Es wird durch eine seinem Querschnitt entsprechende Bohrung der hierfür vorgesehenen Profilleiste hindurchgesteckt.

Die mit solchen Aufhängevorrichtungssystemen gehaltenen Wandplatten bilden eine sogenannte vorgehängte Fassade für die betreffende Wand. Die einzelnen Wandplatten stehen dabei in den ihr unteres Ende umgreifenden Haken, wobei in der Regel eine Platte von wenigstens zwei Haken getragen wird. Bei überlappender Anordnung der Platten können in ein und demselben Haken auch zwei benachbarte Platten hineingestellt werden. Die Querleisten od. dgl. werden an der Wand direkt oder indirekt befestigt. Nach der Fertigstellung der Wandverkleidung sind lediglich noch die freien unteren Hakenenden sichtbar. Die Haken müssen jeweils so angebracht und geformt sein, daß sie im Zusammenwirken mit ihrer zugeordneten Querleiste od. dgl. die vorgehängte Fassade bei den auftretenden Belastungen sicher festhalten, wobei es sich nicht nur um die Gewichtsbelastung, sondern beispielsweise auch um Windkräfte handelt. Die besondere Form und Befestigung der Haken an den Querleisten soll eine Relativbewegung der Haken gegenüber den Leisten möglichst weitgehend vermeiden, um dadurch die Stabilität der vorgehängten Fassade zu gewährleisten.

Die Aufgabe der Erfindung besteht nun darin, ein Aufhängevorrichtungssystem der eingangs beschriebenen Art so weiterzubilden, daß unter Beibehaltung des eingeschränkten Freiheitsgrades der Haken und damit einer guten Gewähr für ein einwandfreies Ausrichten der Platten die Konstruktion des Hakens möglichst einfach und seine Befestigung and der Querleiste möglichst sicher ist.

Zur Lösung dieser Aufgabe wird erfindungsgemäß vorgeschlagen, daß das Aufhängevorrichtungssystem gemäß dem Oberbegriff des Anspruchs 1 dadurch gekennzeichnet ist, daß der Haken aus drahtförmigem Material gefertigt ist und der freie Schenkel des oberen Einhängeendes zur Bildung des Ansatzes etwa U-förmig gestaltet ist und sich seitlich in einer quer zur vom unteren Hakenende und dem Hakenmittelstück definierten Hakenmittelebene verlaufenden Ebene befindet, wobei die beiden Enden der U-, Schenkel des Ansatzes etwa auf gleicher Höhe liegen, und daß der Ansatz mit geringem Spiel zwischen zwei quer zur Hakenmittelebene verlaufenden Flächen oder Kanten der Querleiste od. dgl. greift. Es ist einleuchtend, daß der Haken umso eher die vorgesehene Montagelage beibehält, je geringer das erwähnte Spiel ist. Die Haken sind nach ihrer Montage gegenüber ihrer zugeordneten Querleiste korrekt ausgerichtet und sie können die auf sie einwirkenden Kräfte über den Ansatz auf die Querleiste od. dgl. übertragen. Bei horizontaler Anordnung der Querleiste od. dgl. erstreckt sich das Hakenmittelstück in vertikaler Richtung. Es ist aber ohne weiteres möglich, den Ansatz so anzubringen, daß die Querleiste od. dgl. mit der Horizontalen einen gewissen Winkel einschließt und sich der Haken trotzdem in einer vertikalen Richtung oder Ebene erstreckt. Der Hakenansatz gewährleistet in Verbindung mit den beiden quer zur Hakenmittelebene verlaufenden Flächen oder Kanten der Querleiste od. dgl., daß sich der Haken in einer zur Wand senkrechten Ebene und auch nach der Seite seitwärts nicht bewegen kann, auf der sich der Ansatz befindet.

Weil der Haken aus Draht hergestellt ist, läßt er sich preiswert fertigen, was bei einem Massenartikel, um den es sich hier handelt, besonders wichtig ist. Auf der anderen Seite ermöglicht dieser Haken auch eine vergleichsweise einfach gestaltete und damit ebenfalls preisgünstig anzubietende Querleiste od. dgl. Von den beiden erwähnten Enden der U-Schenkel des Ansatzes ist selbstverständlich nur einer frei, während der andere aufgrund der einstückigen Herstellung der Haken in das obere Hakenende unmittelbar übergeht.

Das Spiel, mit welchem der Ansatz zwischen zwei quer zur Hakenebene verlaufende Flächen oder Kanten der Querleiste eingreift, und die genaue Formgebung des Hakens, insbesondere die Größe der verschiedenen Radien sind so zu wählen, daß der Haken einerseits leicht montiert werden kann, andererseits aber nach der Montage, insbesondere der Einnahme einer senkrechten Stellung, ein Ausweichen nach vorne oder nach der Seite des Ansatzes hin nicht mehr möglich ist. Der Freiheitsgrad entgegen der Montagerichtung bleibt natürlich erhalten, so daß man die Platten und die Haken jederzeit wieder abnehmen kann, um an die Wand heranzukommen oder beschädigte Platten auswechseln.

Eine weitere Variante der Erfindung kennzeichnet sich dadurch, daß die beiden Flächen für den An- oder Absatz durch die Innenflächen zweier paralleler Wandungen einer als Vierkantrohr oder als U-Schiene ausgebildeten Querleiste gebildet sind. Der Abstand dieser beiden Wandungen entspricht somit im wesentlichen der Drahtstärke. Insofern muß auch die Montage-Einschwenkbewegung in einer parallelen Ebene zu den Vierkant- bzw. U-Schenkel-Wandungen verlaufen.

Eine andere Ausgestaltung der Erfindung ist dadurch gekennzeichnet, daß die beiden Kanten für den An- oder Absatz durch zwei Teilstücke einer als Profilschiene ausgebildeten Querleiste gebildet sind. Hierbei kann es sich beispielsweise um zwei gegeneinander weisende Leisten oder eine Leiste und eine quer dazu verlaufende Wandung der Profilschiene od. dgl., insbesondere eines Rohres oder eines U-Profils, handeln.

Die Erfindung wird nachstehend anhand der Zeichnung näher erläutert. Hierbei stellen dar:
Fig. 1 eine Seitenansicht der Vorrichtung ohne Platten,
Fig. 2 eine zweite Ausführungsform der Erfindung mit Platten,
Fig. 3 eine dritte Variante der Erfindung, ebenfalls mit Platten und
Fig. 4 Eine Schrägbilddarstellung einer weiteren Ausführungsform der Erfindung.

Die Aufhängevorrichtung besteht aus einer Querleiste 1. od. dgl. und mehreren darin eingehängten Haken 2. Die Querleiste 1 od. dgl. wird im Normalfalle horizontal and der Wand direkt oder indirekt befestigt. Sie besitzt im Falle des Ausführungsbeispiels nach Fig. 4 mehrere, insbesondere in gleichmäßigem Abstand angeordnete Einhängebohrungen 3 für das Einhänge-bzw. obere Hakenende 4. Das untere Hakenende 5 ist U-förmig gestaltet. Es dient zum Abstützen einer sich im wesentlichen über dem bzw. den Haken befindlichen Platte 6.

Bei der Querleiste 1 kann es sich beispielsweise um ein Vierkantrohr handeln (Figuren 1 und 4) oder aber ein anderes geeignetes Profil mit untergreifbarer Längsfläche oder -kante. Die Vorderfläche 7 jeder Querleiste 1 erstreckt sich parallel zu der nicht dargestellten Wand, und sie bildet eine Anlagefläche für das geradlinig verlaufende Haken-Mittelstück 8. Um ein Verschwenken des Hakens gegenüber der Vertikalen im Sinne des Pfeils 9 zu vermeiden, greift das in der erfindungsgemäßen Weise ausgestaltete obere Hakenende 4 beim Ausführungsbeispiel nach Fig. 1 zwischen die gegeneinander weisenden Längskanten zweier Flächen oder Kanten bzw. Profilstege 10 und 11 der als Hohlprofil ausgebildeten Querleiste 1. Bei der in Fig. 4 gezeigten Variante ist der Innenquerschnitt der als Vierkantrohr gestalteten Querleiste 1 so dimensioniert, daß auch dort eine Bewegung im Sinne des Pfeils 9 nicht möglich bzw. eine Zwangsstellung des Hakens gewährleistet ist. In Gegenrichtung wird eine Bewegung durch die Leiste 11 bzw. die Rohrwandung 12 des Innenquerschnitts sowie die Vorderfläche 7 unterbunden. Somit ist eine Bewegung innerhalb der durch den Haken gelegten, sich senkrecht zur Wand erstreckenden gedachten Mittelebene 13, abgesehen von toleranzbedingten Minimalbewegungen, ausgeschlossen, d. h. der Haken kann nur eine genau vorgegebene Stellung einnehmen.

Eine hierzu senkrecht verlaufende Bewegung im Sinne des Pfeils 14 recht in die Bildebene hinein, verhindert das in besonderer Weise gestaltete Einhängeende des Hakens 2 mit dem angeformten Ansatz 15. Bei den Ausführungsbeispielen befindet sich dieser Ansatz 15 rechts der Mittelebene 13, wenn man in Pfeilrichtung 16 blickt. Falls man am Haken 2 zwei Ansätze 15 oder Absätze vorsieht und diese links und rechts abstehen, so wird auch das Ausweichen entgegen dem Pfeil 14 verhindert. Weil nach der Montage des Hakens diese Bewegungen unterbunden werden, kann man bei entsprechender Ausbildung, Gestaltung und Dimensionierung von Haken und An- und Absätzen sowie bei dazu passender Querleiste 1 od. dgl. eine genau vertikale Lage des Hakens bzw. seines geradlinigen Haken-Mittelstücks 8 erreichen.

Das obere Hakenende 4 ist in Fig. 1 so dimensioniert, daß das Haken-Mittelstück 8 direkt an der Vorderfläche 7 anliegt. Dies ist auch beim Ausführungsbeispiel nach Fig. 3 der Fall, jedoch wurde dort die Querleiste 1 in besonderer Weise gestaltet, damit hinter dem Vorsprung 17 der Querleiste 1 noch eine weitere Platte 18 Platz findet. Eine weitere Platte 18 ist auch beim Ausführungsbeispiel nach Fig. 2 vorgesehen, jedoch befindet sich diese zwischen der Querleiste 1 od. dgl. und dem bzw. den Haken-Mittelstücken 8.

Da eine Fassade aus einer ganzen Anzahl von Platten bzw. Plattenreihen aufgebaut ist und sich alle Querleisten 1 an der vertikal verlaufenden Wandfläche befinden, muß jede Platte eine geringfügige Schräglage einnehmen, damit ihr unteres Ende überlappend über das obere Ende der darunterliegenden Platte greifen kann, wobei jeweils noch der oder die Einhängehaken bzw. deren Haken-Mittelstücke 8 dazwischen sind. Dies erreicht man in einfacher Weise dadurch, daß bei der Montage der in losem Zustand vertikal verlaufende Haken eine gewisse Auslenkung im Sinne des Pfeils 9 erfährt, was ihm eine Vorspannung verleiht und der Fassade eine erhöhte Stabilität bringt. Diese Schrägstellung ist bei der Größe bzw. Höhe der verwendeten Platten allerdings gering und in der zeichnerischen Darstellung der Figuren 2 und 3 nicht berücksichtigt.

Wie bereits angedeutet, ist der Ansatz 15 der in den Ausführungsbeispielen gezeigten Haken 2 durch dessen oberes oder Einhänge-Hakenende gebildet. Zu diesem Zwecke ist das Einhänge-Hakenende bezüglich der Mittelebene 13 seitlich abgebogen und zu einem U 19 geformt. Die Ebene dieses U erstreckt sich demnach quer, insbesondere senkrecht, zur Mittelebene 13. Außerdem ist dieses Ende so weit hochgebogen, daß die Stirnfläche 20 des freien Schenkels 21 des U 19 in der Montageendlage an der Unterseite der Längsfläche 22 der Querleiste 1 zur Anlage kommt oder lediglich einen minimalen Abstand davon hat. Im Falle der Fig. 4 ist die Längsfläche durch die Unterseite der oberen Querwand 23 des Vierkantrohres gebildet. Bei anderer Querschnittsform der Querleiste kann es sich auch um einen Innensteg, eine Kante oder einen in Längsrichtung verlaufenden Absatz handeln.

Die Montage der Haken 2 erfolgt durch Einstecken des freien U-Schenkels 21 in die Einhängebohrung 3 und Überlagerung einer Schwenkbewegung im Sinne des Pfeils 14.

## Patentansprüche

1. Aufhängevorrichtungssystem für Wandplatten (6) mit einer an einer Wand befestigbaren Querleiste (1) od. dgl. und darin eingehängten, die Wandplatten (6) mit seinem unteren Ende (5) umgreifenden Haken (2), wobei jeder Haken ein an den Wandplatten (6) anliegendes Hakenmittelstück (8) und an seinem querleistenseitigen oberen Einhängenende (4) wenigstens einen sich quer zu seiner Längsrichtung erstreckenden, eine Längsfläche (22) oder -kante der Querleiste (1) od. dgl. untergreifenden Ansatz (15) aufweist, dadurch gekennzeichnet, daß der Haken (2) aus drahtförmigem Material gefertigt ist und der freie Schenkel (21) des oberen Einhängeendes (4) zur Bildung des Ansatzes (15) etwa U-förmig (19) gestaltet ist und sich seitlich in einer quer zur vom unteren Hakenende und dem Hakenmittelstück definierten Hakenmittelebene (13) verlaufenden Ebene befindet, wobei die beiden Enden der U-Schenkel des Ansatzes (15) etwa auf gleicher Höhe liegen, und daß der Ansatz (15) mit geringem Spiel zwischen zwei quer zur Hakenmittelebene (13) verlaufenden Flächen oder Kanten (10, 11) der Querleiste (1) od. dgl. greift.

2. Vorrichtungssystem nach Anspruch 1, dadurch gekennzeichnet, daß die beiden Flächen für den An- oder Absatz (15) durch die Innenflächen zweier paralleler Wandungen einer als Vierkantrohr oder einer als U-Schiene ausgebildeten Querleiste (1) gebildet sind.

3. Vorrichtungssystem nach Anspruch 1, dadurch gekennzeichnet, daß die beiden Kanten für den An- oder Absatz (15) durch zwei Teilstücke einer als Profilschiene ausgebildeten Querleiste (1) gebildet sind.

## Claims

1. A suspension system for wall panels (6) and comprising, adapted to be mounted on a wall, a transverse strip (1) or the like and, suspended therein, hooks (2) of which the bottom end (5) engages around the wall panels (6), each hook having, on the middle piece (8) of the hook which rests on the walls panels (6) at an upper suspension and (4) which is on the same side as the transverse strip, at least one projection (15) which extends transversely to its longitudinal direction and engages under a longitudinal surface (22) or edge of the transverse strip (1) or the like, characterised in that the hook (2) is made from wire-like material and in that the free arm (21) of the upper suspension end (4) is substantially U-shaped (19) to form the projection (15) and is disposed laterally in a plane extending transversely to the central plane (13) through the hook defined by the bottom end of the hook and the middle portion of the hook, the two ends of the arms of the U of the projection (15) being substantially of the same height, and in that the projection (15) engages with a minimal clearance between two surfaces or edges (10, 11) of the transverse strip (1) or the like which extend transversely to the central plane (13) of the hook.

2. A suspension system according to Claim 1, characterised in that the two surfaces for the projection or stepped member (15) are formed by the inner surfaces of two parallel walls of a transverse strip (1) which is constructed as a square tube or a channel-shaped bar.

3. A suspension system according to Claim 1, characterised in that the two edges for the projection or stepped portion (15) are formed by two parts of a transverse strip (1) which is constructed as a profiled bar.

## Revendications

1. Système pour dispositif de suspension de panneaux de cloisonnement (6), présentant une barrette transversale (1) ou pièce similaire pouvant être fixée à une paroi, ainsi que des crochets (2) suspendus dans ladite barrette et ceinturant les panneaux de cloisonnement (6) par leur extrémité inférieure (5), chaque crochet comprenant une région centrale (8) appliquée contre les panneaux de cloisonnement (6) et, à son extrémité supérieure de suspension (4) située du côté de la barrette transversale, au moins un appendice (15) qui s'étend transversalement par rapport à sa direction longitudinale, et emprisonne par- dessous une surface (22) ou arête longitudinale de la barrette transversale (1) ou pièce similaire, caractérisé par le fait que le crochet (2) est fabriqué à partir d'un matériau en forme de fil métallique et, en vue de former l'appendice (15), la branche libre (21) de l'extrémité supérieure de suspension (4) est configurée sensiblement en U (19) et se trouve, dans le sens latéral, dans un plan qui s'étend transversalement par rapport au plan médian (13) du crochet, délimité par l'extrémité inférieure et par la région centrale de ce crochet, les deux extrémités des branches du U de l'appendice (15) étant situées sensiblement à la même hauteur ; et par le fait que l'appendice (15) s'engage, avec un faible jeu, entre deux surfaces ou arêtes (10, 11) de la barrette transversale (1) ou pièce similaire, qui s'étendent transversalement par rapport au plan médian (13) du crochet.

2. Système pour dispositif selon la revendication 1, caractérisé par le fait que les deux surfaces, destinées à l'appendice ou au décrochement (15), son formées par les faces internes de deux parois parallèles d'une barrette transversale (1) réalisée sous la forme d'un tube carré ou d'un rail en U.

3. Système pour dispositif selon la revendication 1, caractérisé par le fait que les deux arêtes, destinées à l'appendice ou au décrochement (15), sont formées par deux éléments fragmentaires d'une barrette transversale (1) réalisée sous la forme d'un rail profilé.
